# EUROPÄISCHE PATENTSCHRIFT

(11) **EP 0 194 339 B1**
(45) Veröffentlichungstag und Bekanntmachung des Hinweises auf die Patenterteilung: **02.11.1989**
(21) Anmeldenummer: 85110287.1
(22) Anmeldetag: 17.08.1985
(51) Int. Cl.: B65F 1/08, B65F 1/14

(54) **Abfallsammelbehälter**
Refuse receptacle
Poubelle

(30) Priorität: 08.03.1985 DE 8506684 U
(43) Veröffentlichungstag der Anmeldung: 17.09.1986
(73) Patentinhaber: Westermann Kommanditgesellschaft, D-59759 Arnsberg (DE)
(72) Erfinder: Neuhaus, Josef, D-5760 Arnsberg 1 (DE)
(74) Vertreter: Rieder, Hans-Joachim, Dr.

(56) Entgegenhaltungen:
- BE-A- 662 662
- DE-U- 8 506 302
- FR-A- 977 299
- FR-A- 1 171 069
- GB-A- 539 483
- GB-A- 634 061
- GB-A- 1 533 841
- US-A- 1 550 043
- US-A- 2 242 698
- US-A- 4 401 312

## Beschreibung

Die Erfindung betrifft einen Abfallsammelbehälter gemäß den Merkmalen des ersten Teils des Anspruchs 1.

Bei den bekannten Lösungen dieser Art (US-A-1550043) liegt die Teilungsebene parallel zu zwei Klappdeckelgelenkachsen derart, daß die beiden Klappdeckel an ihrer der Teilungsebene zugekehrten Kante anschamiert sind und je ein Klappdekkel einen darunter befindlichen, im Querschnitt runden Einsatzeimer abdeckt. Die Lösung ist hinsichtlich der Zuordnung der Einsatzeimer zu den Klappdeckeln handhabungstechnisch und auch hinsichtlich der Raumausnutzung ungünstig, dies insbesondere betreffend die Relation der Volumen der beiden Einsatzeimer zum Gesamtvolumen des Abfallsammelbehälters. Beides beeinträchtigt erheblich die Benutzung und psychologische Akzeptanz solcher Abfallsammelbehälter im Haushaltsbereich, in Laboratorien oder dergleichen.

Aus der GB-A-15 33 841 ist ein Abfall-Sammelbehälter bekannt, bei welchem zwei viertelkreisförmige und ein halbkreisförmiger Einsatzeimer in einem kreisrunden Außenbehälter sind. Die Einsatzeimer sind insgesamt durch einen abnehmbaren Deckel abzudecken. Die Einsatzeimer besitzen Griffelemente, die jeweils an ihren kreisbogenförmig verlaufenden Seitenwänden angebracht sind. Die Handhabung der Einsatzeimer beim Entnehmen und Wiedereinsetzen ist unbefriedigend. Eine stabile Lage der Einsatzeimer ergibt sich auch nur, wenn alle drei Einsatzeimer eingesetzt sind. Desweiteren ist aus der US-A-22 42 698 ein Abfallsammelbehälter bekanntgeworden, der mittels eines Klappdeckels verschließbar ist. Die Gelenkachse des Klappdeckels erstreckt sich quer zu einer mittig in beiden gegenüberliegenden, parallel verlaufenden Seitenwänden sich erstreckenden Querebene. Dieser bekannte Abfallsammelbehälter weist jedoch keine Einsatzeimer auf.

Ausgehend von dem zuvor erörterten Stand der Technik stellt sich der Erfindung die Aufgabe, einen Abfallsammelbehälter, wie eingangs ausgeführt, anzugeben, der gebrauchsgünstiger zur sortierten Aufnahme unterschiedlicher Abfälle ausgebildet ist.

Gelöst ist diese Aufgabe durch die im Anspruch 1 bzw. 2. angegebene Erfindung. Die Unteransprüche stellen vorteilhafte Weiterbildungen dar. Zufolge dieser Ausgestaltung ist ein Abfallsammelbehälter mit klappdeckelverschlossenem Au- ßengehäuse vorgesehen, bei welchem die Zuordnung des Deckels zur entsprechend unrunden Grundrißform und die Aufteilung der Einsatzeimer zum Grundriß hinsichtlich der Benutzung vorteilhaft gestaltet ist und bei welchem darüber hinaus durch die Anlenkpunkte der Tragbügel der Einsatzeimer am Übergang der geraden Wandabschnitte in die bogenförmigen eine günstige Tragfunktion der Einsatzeimer erzielt ist. Die Querwände werden zur Versteifung herangezogen. Desweiteren ist ein Abfallsammelbehälter mit klappdeckelverschlossenem Außengehäuse vorgesehen, bei welchem eine obere Verbindungsleiste eine Tragschulter für die Einsatzeimer ausbildet. Diese sich im Bereich der Teilungsebene erstreckende Tragschulter ergibt eine günstige Gewichtsaufnahme der Einsatzeimer ; auch kann einer der Einsatzeimer alleine entnommen werden ohne Beeinträchtigung durch den anderen Einsatzeimer. Nach Öffnen des Klappdeckels bieten sich beide Mündungsquerschnitte der Einsatzeimer gleichberechtigt dem Benutzer dar. Das Herausnehmen und Einsetzen der Einsatzeimer kann einzeln erfolgen ; ein verkehrtes Einsetzen ist durch die markante Grundrißform der Einsatzeimer praktisch ausgeschlossen. Die Gesamtgrundrißform und die Ausnutzung des Innenvolumens ist optimal auf die Benutzung in Küchen oder Laboratorien, insbesondere also auf die Kleinmengen-Sammlung von Abfall eingestellt. Die entsprechende Anordnung eines Fußbetätigungshebels erleichtert die Handhabung dadurch, daß man beide Hände frei hat, um beispielsweise in beide Einsatzeimer gleichzeitig etwas einzuwerfen. Andererseits ist die entsprechende Anordnung der Fußbetätigungsmechanik günstigst integriert in die Einsatzeimer-Aufteilung/Anordnung im Au- ßengehäuse. Die entsprechende Zuordnung des Einsatzeimerklappbügels gewährleistet dessen leichteste Entnahme, selbst wenn der Einsatzeimer im Innenraum des Abfallsammelbehälters so eng anliegend wie möglich angeordnet wird. Die diesbezügliche spezielle Ausgestaltung und Zuordnung des Klappgriffbügels ist auch herstellungs- und gebrauchstechnisch für die möglichst niedrige Zuordnung unter dem Deckel von Vorteil. Der sekantenförmige Zwischenabschnitt liegt vorzugsweise im Scheitelbereich des Griffbügels. Der Benutzer erfaßt den Einsatzeimer zwingend am schwerpunktgünstigsten Bügelbereich. Unter Berücksichtigung der parallelen Lage der beiden Einsatzeimer ergibt sich bezüglich der Lage der sekantenförmigen Zwischenabschnitte eine Ausbildung dergestalt, daß diese Zwischenabschnitte im Bereich der in der längeren Ovalachse verlaufenden Symmetrieebene liegen und diese horizontal kreuzen. Weiter erleichtert bzw. sogar optimiert ist das Erfassen des Klapp-Griffbügels dadurch, daß das Greifende desselben vom ihn in Abklapplage abstützenden Rand des Einsatzeimers freisteht. Der entsprechende Freistand ist mit einfachen Mitteln dadurch erreicht, daß der Klapp-Griffbügel sich mittels eines bodenseitig gerichteten Vorsprunges auf einem dem Rand des Einsatzeimers angeformten, horizontal auswärts gerichteten Stützflansch abstützt. Zur Bildung des Vorsprunges bedarf es nicht einmal zusätzlicher Bauteile, wenn weiter so vorgegangen wird, daß der Vorsprung durch eine stumpfwinkelige Knickzone in der Nähe der Klapp-Griffbügelachse realisiert ist hier am Griffbügel selbst oder am Stützflansch. Zur Erzielung einer möglichst geringen Bauhöhe erweist es sich endlich als vorteilhaft, daß der auf einer oberen Leiste des Außengehäuses ruhende Stützflansch der Einsatzeimer im Umlaufbereich des Griffbügels angesenkt ist und der Restabschnitt über eine Stufe in den Abschluß des Eimerrandes einläuft, wobei die Leiste eine konturenangepaßte Tragschulter aufweist. Letzteres führt nicht nur zu einer Stabilisierung des Randes und der Tragschulter zufolge der Stufung, sondern überdies zu einer Art Aufnahmeschacht für den trotzdem gut greifbaren Klapp-Griffbügel.

Der Gegenstand der Erfindung ist nachstehend anhand zweier zeichnerisch veranschaulichter Ausführungsbeispielen näher erläutert. Es zeigt
Fig. 1 den erfindungsgemäß ausgebildeten Abfallsammelbehälter mit teilweise aufgebrochenem Außengehäuse und linksseitig angehobenem Einsatzeimer gemäß dem ersten Ausführungsbeispiel,
Fig. 2 die Draufsicht auf Fig. 1,
Fig. 3 den Schnitt gemäß Linie 111-111 in Fig. 2, vergrößert,
Fig. 4 den Abfallsammelbehälter in Seitenansicht bei geschlossenem Deckel,
Fig. 5 den Schnitt gemäß Linie V-V in Fig. 4,
Fig. 6 den Abfallsammelbehälter mit teilweise aufgebrochenem Außengehäuse und linksseitig angehobenem Einsatzeimer gemäß dem zweiten Ausführungsbeispiel,
Fig. 7 die Draufsicht auf Fig. 6,
Fig. 8 den Schnitt gemäß Linie VIII-VIII in Fig. 7, vergrößert,
Fig. 9 den Abfallsammelbehälter in Seitenansicht bei geschlossenem Deckel und
Fig. 10 den Schnitt gemäß Linie X-X in Fig. 9.

Der Abfallsammelbehälter besitzt ein Außengehäuse 1 unrunden Grundrisses. Der Standrand ist rahmengefaßt. Es handelt sich um eine im Querschnitt rechtwinklige Leiste 2. Auch der obere Rand des Außengehäuses wird von einer Leiste 3 reifartig umgriffen. Deren Querschnittsbereich ergibt sich aus Fig. 3.

Die Raumaufteilung des Außengehäuses ist so vorgenommen, daß zwei Innenkammern A, B vorliegen. Letztere erstrecken sich beiderseits einer Teilungsebene E-E des Außengehäuses, welche Teilungsebene sich in der in der kürzeren Grundrißachse x-x verlaufenden Symmetrieebene erstreckt. Beim Ausführungsbeispiel sind zwei sich zum unrunden Grundriß ergänzende Einsatzeimer 4, 5 vorgegeben. Deren ebenflächigen Wände 4', 5' verlaufen unter Belassung eines Freispaltes z parallel Rücken-an-Rücken, also unter Nutzung der kürzeren lichten Breite des Außengehäuses 1. Sie reichen bis kurz oberhalb der Standfläche ST, so daß also etwa die gesamte Einhängehöhe ausgenutzt werden kann. Jedem oberen Eimerrand R ist außenseitig ein horizontal ausgerichteter schmaler Stützflansch 6 angeformt. Dieser ruht auf einer Tragschulter 7 der Leiste 3. Letztere besitzt im Bereich der Teilungsebene E-E eine horizontale Verbindungsleiste 8, welche in den parallel zur längeren Achse y-y verlaufenden Leistenabschnitten 3' wur- zelt, also der Leiste 3 angeformt ist.

Es handelt sich bezüglich dieser Leiste 3 um ein Spritzformteil. Der horizontale, die Tragschulter 7 formende Schenkel der Leiste 3 geht oberseitig in einen randnahen, vertikal ausgerichteten - Kragen 9 über. Ein dem Kragen entsprechender Steg 9' befindet sich auch an der Oberseite der Verbindungsleiste 8. Dies führt dort zu einem T-Profil mit nach oben gerichtetem T-Steg.

Wie Fig. 2 entnehmbar, setzen sich die ebenflächigen, parallel zueinander verlaufenden Wände 4', 5' der Einsatzeimer 4, 5 über kurze Rundungsabschnitte in ebenfalls ebenflächige, rechtwinklig zu den genannten Wänden sich erstreckende Parallelabschnitte 4" bzw. 5" fort, welche sodann in einen kreisbogenförmigen Wandungsabschnitt 4"' bzw. 5'" übergehen.

Der Bogenverlauf der Einsatzeimer 4, 5 bildet zumindest im Bereich des oberen Eimerrandes R einen sekantenförmigen Zwischenabschnitt 4"" bzw. 5"" aus.

Zwischen diesem Zwischenabschnitt 4"" bzw. 5"" und dem korrespondierenden Abschnitt 10' eines den Eimerrand R umlaufenden Klapp-Griffbügels 10 verbleibt so eine Greifnische G zum Einlegen der Finger der Traghand, so daß der sich auf dem Stützflansch 6 oberseitig abstützende Klapp-Griffbügel 10 bequem ergriffen und hochgeklappt werden kann, um bspw. den gefüllten Einsatzeimer 4 bzw. 5 aus dem Außengehäuse 1 nach oben hin herausziehen zu können. Wie Fig. 3 entnehmbar, wird der genannte Klapp-Griffbügel 10 von dem oberseitig höhengleich abschließenden Rand R und dem Kragen 9 etwas überragt. Der Klapp-Griffbügel befindet sich so in einer Art Verstecklage.

Die Lageraugen für den Klapp-Griffbügel 10 befinden sich im den Stützflansch 6 überragenden, kragenartigen Rand R des Einsatzeimers 4 bzw. 5. Es handelt sich um parallel zur Wand 4' bzw. 5' ausgerichtete, im Abstand dazu liegende Querbohrungen 11. Die zu Achsen einwärts abgewinkelten Bügelenden können endseitig verdickt sein im Sinne einer Rastzuordnung des Klapp- Griffbügels.

Zum funktionsgerechten Erfassen des Klapp- Griffbügels 10 liegen die die Greifvertiefungen bildenden, sekantenförmigen Zwischenabschnitte 4"" und 5"" im Bereich der in der längeren Achse y-y verlaufenden Symmetrieebene des Außengehäuses.

Der Freispalt z zwischen den beiderseits neben der Teilungsebene - E-E liegenden Einsatzeimem 4, 5 ist im Bereich kurz oberhalb der Standfläche ST sowie in dem einen, parallel zur längeren Grundrißachse y-y verlaufenden, ebenflächigen Abschnitt der Außengehäuses-Wandung zur Unterbringung einer einen Deckel 13 bewegenden Betätigungsmechanik herangezogen. Letztere besitzt ein Pedal 14. Dieses sitzt am Ende eines in Bodennähe ortsfest gelagerten Wippenhebels 15. Gelagert ist dieser in einer bodenseitigen Quertraverse 16 des Außengehäuses. Letztere steht in Verbindung mit den bodennahen, parallel zur längeren Grundrißachse y-y verlaufenden Abschnitten der Gehäusewandung bzw. der bodenseitigen Leiste 2. Sie unterstützt so auch den stabilen Zusammenhalt des Gehäuses. Bezüglich der Quertraverse ist zweckmäßig auf ein mit seiner U-Öffnung nach oben weisendes U-Profil zurückgegriffen. Das gehäuseinnenseitige Ende des mittig gelagerten Wippenhebels 15 greift gelenkig an einer wandnah liegenden, im wesentlichen vertikal ausgerichteten Hubstange 17 an, die gelenkig mit einem Steuerarm 18 des Deckels 13 zusammenwirkt. Der Gelenkpunkt zwischen Hubstange und Steuerarm 18 erstreckt sich behälterseitig zur Deckel-Gelenkachse 19. Der Deckel 13 kann so angelenkt sein, daß er schwerkraftabhängig wieder in seine Schließlage fällt ; andererseits ist es aber auch möglich, die entsprechende Schließbewegung durch Federbelastung zu unterstützen. Zum Übergang der Hubstange 17 in den gehäuseaußenseitigen Scharnierbereich weist die dortige Wand eine dem Hubweg entsprechend angepaßte Durchbrechung 20 auf.

In Schließstellung fällt der mit einem nach unten abgekröpften Rand versehene Deckel 13 auf eine von der Leiste 3 gebildete, außenseitig des Kragens 9 liegende Stützschulter 21.

Eine bodennahe, in der Grundrißachse y-y verlaufende Traverse 22 stabilisiert das Außengehäuse 1 zusätzlich.

Der Abfallsammelbehälter gemäß dem zweiten Ausführungsbeispiel ist prinzipiell gleichen Aufbaues. Die Bezugsziffem sind in den dieses Ausführungsbeispiel wiedergegebenen Fig. 6-10 sinngemäß angewandt, dies zum Teil ohne textliche Wiederholungen.

Während der Klapp-Griffbügel 10, wie aus Fig. ersichtlich, praktisch auf ganzer Länge auf dem gegenüber dem Rand R abwärts versetzten Stützflansch 6 aufliegt und sein griffbildender Zwischenabschnitt 4"" bzw. 5"" zufolge der gebildeten Greifnische G gut erfaßt werden kann, bringt das zweite Ausführungsbeispiel den zusätzlichen Vorschlag, daß das Greifende des Klapp- Griffbügels 10 vom ihn in Abklapplage abstützenden Rand R bzw. dem Stützflansch 6 nach oben hin frei steht. Dadurch läßt sich der Klapp-Griffbügel noch besser erfassen. Die in der längeren Achse y-y nach auswärts hin schwach ansteigende Ausrichtung des Klapp-Griffbügels 10 ist mit einfachen Mitteln dadurch realisiert, daß der Klapp-Griffbügel 10 sich mittels eines bodenseitig gerichteten Vorsprungs V am besagten, dem Rand R angeformten, horizontal auswärts gerichteten Stützflansch 6 abstützt. Gebildet ist dieser Vorsprung V einfach durch eine stumpfwinklige Knickzone der Bügelenden. Letztere liegt in der Nähe der Klapp-Griffbügelachse. Diese ist parallel zur kürzeren Grundrißachse x-x ausgerichtet.

Der Grad der Abknickung berücksichtigt im Greifbereich des Griffbügels einen Abstand C zur darunterliegenden Oberseite des Stützflansches 6, welcher Abstand ein bequemes Untergreifen des demzufolge nicht mehr flach auf der Oberseite aufliegenden Klapp-Griffbügels zuläßt. Dabei ermöglicht die oben erläuterte Greifnische G das Einlegen der Finger der Traghand von oben und vom vom Bügel umschriebenen Innenraum her. Der Stützflansch 6 ist gegenüber dem oberen Abschluß des Randes R der Einzeleinsatzeimer 4, 5 abgesetzt bzw. tiefergelegt, und zwar im Umlaufbereich des Klapp-Griffbügels 10. In der achsnahen Zone dieses Bügels steigt der Stützflansch 6 über eine Stufe 6' so an, daß der Umlauf-Restabschnitt auf Höhe der Oberkante des Randes R verläuft. Die Lage der Stufe 6' im Bereich der Bügelachse führt zu einer vorteilhaften Stabilisierung der erhöhter mechanischer Beanspruchung unterliegenden Bügelanlenkpartie der Einsatzeimer 4, 5. Zufolge der Absenkung des Stützflansches ergibt sich eine Art Ringschacht, in den der überwiegende Längenabschnitt, insbesondere die Bogen-Schenkel des Griffbügels 10 eintauchen, wohingegen die Greifzone die Oberkante des Randes R nach oben und auswärts überragt.

Die von der oberen Leiste 3 des Außengehäuses 1 gebildete Tragschulter 7 ist dem Stützflansch-Verlauf konturenentsprechend angepasst, so daß dieser (6) eine im wesentlichen vollflächige Auflage für den eingehängten bzw. die eingehängten Einzeleinsatzeimer 4, 5 bringt.

Weiterbildungen bezüglich des Gegenstandes gemäß dem zweiten Ausführunsbeispiel bestehen darin, daß die erwähnte obere Leiste 3 mit ihrem die Mantelwand des Außengehäuses 1 umgreifenden Schenkel verclipst ist. Entsprechende, eine Auflaufschräge aufweisende Clipsvorsprünge sind mit 23 bezeichnet. Sie übergreifen den Strinrand des Außengehäuses 1 und in fensterartige Rastlöcher 24 eingeschnappt. Im Bereich der Clipsnasen 23 gehen vom anderen, horizontalen, die Tragschulter 7 bildenden Schenkel der rechtwinklig profilierten Leiste Zentrierspome 25 oder Führungslappen aus. Letztere wurzeln an der Unterseite des genannten Schenkels. Die der Clipsnase 23 zugewandte Flanke 25' der Sporne läuft auf ein Abstandsmaß zur Innenseite des vertikalen Leistenschenkels aus, welches der Wandungsdicke des Außengehäuses 1 entspricht. Zwischen der genannten Innenfläche des Vertikalschenkels und der Flanke 25', die nach oben hin konvergiert, besteht somit eine Art Zentrierzone mit schließlichem Gegenhalt. Entsprechende Sporne oder Stützflächen können auch bezüglich der den Standrand des Abfalleimers bildenden Leiste gewählt sein. In deren Bereich befinden sich ebenfalls Rastnasen und denen gegenüberliegende Stützflächen, die in der erläuterten Weise wirken.

Die Deckelhebelmechanik weicht von der des ersten Ausführungsbeispiels insofern ab, als das Pedal 14 im wesentlichen raumparallel zur längeren Grundrißachse y-y kippt und das Gestänge eine Über-Totpunkt-Lage ermöglicht, die den Deckel 13 in der Vertikalen hält und sein Schließen nur über eine gewollte Trittbewegung an dem einen Ende des Pedals 14 ermöglicht.

## Patentansprüche

1. Abfallsammelbehälter mit klappdeckelverschlossenem Außengehäuse (1), dessen Grundriß geradlinig verlaufende Vorder- und Rückseiten und bogenförmig verlaufende Querseiten besitzt und in welchem beiderseits einer sich zwischen die Vorder- und Rückseite erstreckenden Teilungsebene (E-E) Einsatzeimer (A/B) entnehmbar angeordnet sind, dadurch gekennzeichnet, daß sich die Gelenkachse (19) des einzigen, beide Einsatzeimer (A und B) überdeckenden Klappdeckels (13) quer zur Teilungsebene (E-E) erstreckt und die Einsatzeimer (A/B) parallel zur Teilungsebene (E-E) liegende, ebene Wandungsabschnitte (4', 5') und je zwei 90°-Winkel besitzen, deren Schenkel sich in die bogenförmig verlaufenden Wandungsabschnitte fortsetzen und daß die Bügel (10) der Einsatzeimer (A/B) jeweils am Übergang der Parallelabschnitte (4" bzw. 5") in die bogenförmig verlaufenden Wandungsabschnitte anscharniert sind.

2. Abfallsammelbehälter mit klappdeckelverschlossenenem Außengehäuse (1), dessen Grundriß geradlinig verlaufende Vorder- und Rückseiten und bogenförmig verlaufende Querseiten besitzt und in welchem beiderseits einer sich zwischen die Vorder- und Rückseite erstreckenden Teilungsebene (E-E) Einsatzeimer (A/B) entnehmbar angeordnet sind, dadurch gekennzeichnet, daß sich die Gelenkachse (19) des einzigen, beide Einsatzeimer (A und B) überdeckenden Klappdeckels (13) quer zur Teilungsebene (E-E) erstreckt und die Einsatzeimer (A/B) parallel zur Teilungsebene (E-E) liegende, ebene Wandungsabschnitte (4', 5') und je zwei 90°-Winkel besitzen, deren Schenkel sich in die bogenförmig verlaufenden Wandungsabschnitte fortsetzen und daß eine obere, eine Tragschulter (7) für die Einsatzeimer (A/B) ausbildende Leiste (3) sich im Bereich der Teilungsebene (E-E) in einer horizontalen Verbindungsleiste (8) fortsetzt.

3. Behälter nach Anspruch 1 oder 2, dadurch gekennzeichnet, daß die ebenen Wandungsabschnitte (4', 5') der Einsatzeimer (4, 5) einen Abstand zueinander belassen, in welchem eine einen Deckelbetätigungs-Fußhebel (15) aufnehmende Traverse liegt.

4. Behälter nach einem der Ansprüche 1-3, dadurch gekennzeichnet, daß der Bogenverlauf der Einsatzeimer (4 bzw. 5) im Bereich des oberen Randes (R) einen sekantenförmigen Zwischenabschnitt (4"" bzw. 5"") besitzt, welcher überbrückt ist von dem bogenförmig durchlaufenden Ab- schn:.t (10') eines Einsatzeimer-Klapp-Griffbügels (10).

5. Behälter nach Anspruch 4, dadurch gekennzeichnet, daß die sekantenförmigen Zwischenabschnitte (4"", 5"") im Bereich der in der längeren Grundriß-Achse (y-y) verlaufenden Symmetrieebene liegen.

6. Behälter nach einem der Ansprüche 1-5, dadurch gekennzeichnet, daß das Greifende des Klapp-Griffbügels (10) von einem ihn in Abklapplage abstützenden Eimerrand (R) freisteht.

7. Behälter nach Anspruch 6, dadurch gekennzeichnet, daß der Klapp-Griffbügel (10) sich mittels eines zum Boden gerichten Vorsprungs (V) auf einem den Rand (R) des Einsatzeimers (4 bzw. 5) angeformten, horizontal auswärtsgerichteten Flansch (6) abstützt.

8. Behälter nach Anspruch 7, dadurch gekennzeichnet, daß der Vorsprung (V) durch eine stumpfwinklige Griffbügel-Knickzone in der Nähe der Klapp-Griffbügelachse realisiert ist.

9. Behälter nach Anspruch 7, dadurch gekennzeichnet, daß der auf einer oberen Leiste des Außengehäuses (1) ruhende Flansch (6) des Einsatzeimers (4, 5) im Umlaufbereich des Klapp- Griffbügels (10) abgesenkt ist und der Restabschnitt über eine Stufe (6') in den oberen Ab-. schluß des Eimerrandes (R) einläuft, wobei die Leiste (3) eine dem Flansch (6) konturenangepaßte Tragschulter (7) aufweist.

## Claims

1. A waste bin having an outer housing (1) closed by a hinged lid, the outer housing having in cross-section a rectilinear front and back and arcuate transverse sides, insertable buckets (A/B) being removably disposed in said outer housing on either side of a dividing line (E-E) extending between the front and the back, characterised in that the pivot axis (19) of the single hinged lid (13) covering the two insertable buckets (A and B) extends transversely of the dividing line (E-E) and the insertable buckets (A/B) have flat wall portions (4', 5') situated parallel to the dividing line (E-E) and each bucket has two 90° angles, the arms of which continue into the arcuate wall portions and in that the handles (10) of the insertable buckets (A/B) are each hinged to the transition of the parallel portions (4" and 5") into the arcuate wall portions.

2. A waste bin having an outer housing (1) closed by a hinged lid, the outer housing having in cross-section a rectilinear front and back and arcuate transverse sides, insertable buckets (A/B) being removably disposed in said outer housing on either side of a dividing line (E-E) extending between the front and the back, characterised in that the pivot axis (19) of the single hinged lid (13) covering the two insertable buckets (A and B) extends transversely of the dividing line (E-E) and the insertable buckets (A/B) have flat wall portions (4', 5') situated parallel to the dividing line (E-E) and each bucket has two 90°-angles, the arms of which continue into the arcuate wall portions and in that a top strip (3) forming a carrying shoulder (7) for the insertable buckets (A/B) continues, in the region of the dividing line (E-E), in the form of a horizontal connecting strip (8).

3. A bin according to claim 1 or 2, characterised in that the flat wall portions (4', 5') of the insertable buckets (4, 5) leave free between them a space in which there is situated a cross-member receiving a lid-actuating pedal (15).

4. A bin according to any one of claims 1 to 3, characterised in that the arcuate configuration of the insertable buckets (4, 5) has, in the region of the top edge (R), an intermediate portion (4"", 5"") in the form of a secant, such intermediate portion being bridged by the portion (10') of an insertable bucket hinged handle (10), such portion continuing in arcuate form.

5. A bin according to claim 4, characterised in that the secantial intermediate portions (4"", 5"") are situated in the region of the plane of symmetry extending on the longer cross-sectional axis (y-y).

6. A bin according to any one of claims 1 to 5, characterised in that the grip end of the hinged handle (10) projects freely from a bucket edge (R) which supports it in the hinged-down position.

7. A bin according to claim 6, characterised in that the hinged handle (10) bears, by a projection (V) extending towards the floor, on a horizontally outwardly directed flange (6) formed on the edge (R) of the insertable bucket (4, 5).

8. A bin according to claim 7, characterised in that the projection (V) is embodied by an obtuse- angled handle bend zone near the hinged handle axis.

9. A bin according to claim 7, characterised in that the flange (6) of the insertable bucket (4, 5) resting on a top strip of the outer housing (1) is lowered in the peripheral region of the hinged handle (10) and the remaining portion extends via a step (6') into the top end of the bucket edge (R), the strip (3) having a carrying shoulder (7) adapted to the flange (6) in respect of the contour.

## Revendications

1. Récipient collecteur de déchets comportant une caisse extérieure (1) fermée par un couvercle pivotant et, dont la section horizontale présente des faces avant et arrière s'étendant en ligne droite et des faces transversales s'étendant en forme d'arcs, et dans laquelle, des deux côtés d'un plan de séparation (E-E) s'étendant entre les faces avant et arrière, sont disposés, de façon à pouvoir s'enlever, deux seaux insérés (A/B), récipient caractérisé en ce que l'axe d'articulation (19) du seul couvercle pivotant (13) recouvrant les deux seaux insérés (A et B) s'étend transversalement par rapport au plan de séparation (E-E), et les seaux insérés (A/B) comportent des tronçons de paroi plans (4', 5') situés parallèlement au plan de séparation (E-E) et présentent chacun deux angles de 90°, dont les côtés se continuent par les tronçons de paroi s'étendant en forme d'arcs, et en ce que les anses (10) des seaux insérés (A/B) sont articulés par charnières chaque fois à l'endroit du passage des tronçons parallèles (4" ou 5") aux tronçons de paroi s'étendant en forme d'arcs.

2. Récipient collecteur de déchets comportant une caisse extérieure (1) fermée par un couvercle pivotant, et dont la section horizontale présente des faces avant et arrière s'étendant en ligne droite et des faces transversales s'étendant en forme d'arcs, et dans laquelle, des deux côtés d'un plan de séparation (E-E) s'étendant entre les faces avant et arrière sont disposés, de façon à pouvoir s'enlever, deux seaux insérés (A/B), récipient caractérisé en ce que l'axe d'articulation (19) du seul couvercle pivotant (13) recouvrant les deux seaux insérés (A et B) s'étend transversalement par rapport au plan de séparation (E-E), et les seaux insérés (A/B) comportent des tronçons de paroi (4', 5') situés parallèlement au plan de séparation (E-E) et présentent chacun deux angles de 90°, dont les côtés se continuent par les tronçons de paroi s'étendant en forme d'arcs, et en ce qu'une bande supérieure (3) constituant un épaulement de support (7) pour les seaux insérés (A/B) se continue, dans la zone du plan de séparation (E-E), par une bande de liaison horizontale (8).

3. Récipient selon la revendication 1 ou 2, caractérisé en ce que les tronçons de paroi plans (4', 5') des seaux insérés (4, 5) laissent entre eux un intervalle, dans lequel est située une traverse recevant une pédale (15) servant à actionner le couvercle.

4. Récipient selon l'une des revendication 1-3, caractérisé en ce que la partie en forme d'arc des seaux insérés (4 ou 5) comporte, dans la zone du bord supérieur (R) un tronçon intercalaire (4"" ou 5"") en forme de sécante, dont les extrémités sont reliées à la manière d'un pontage par le tronçon continu (10') en forme d'arc d'une anse de prise (10), rabattable pour chacun des seaux insérés.

5. Récipient selon la revendication 4, caractérisé en ce que les tronçons intercalaires (4"", 5"") en forme de sécantes sont situés dans la zone du plan de symétrie s'étendant dans l'axe le plus long (y-y) de la section horizontale.

6. Récipient selon l'une des revendications 1-5, caractérisé en ce que l'extrémité de prise de l'anse rabattable (10) se trouve placée librement vers le haut par rapport à un bord (R) du seau sur lequel cette anse s'appuie en position rabattue.

7. Récipient selon la revendication 6, caractérisé en ce que l'anse de prise (10) rabattable s'appuie, au moyen d'une saillie (V) dirigée vers le fond, sur une bride (6) dirigée horizontalement vers l'extérieur, formée sur le bord (R) du seau inséré (4 ou 5).

8. Récipient selon la revendication 7, caractérisé en ce que la saillie (V) est réalisée par une zone coudée, à angle obtus, de l'anse de prise à proximité de l'axe de rabattement de cette anse de prise.

9. Récipient selon la revendication 7, caractérisé en ce que la bride (6) du seau inséré (4, 5) reposant sur une bande supérieure de la caisse extérieure (1) est abaissée dans la zone de rotation de l'anse de prise (10) rabattable, et le tronçon restant pénètre par l'intermédiaire d'un gradin (6') dans la zone de fermeture supérieure du bord (R) du seau, cette bande (3) comportant un épaulement de support (7) adapté dans son contour à la bride (6).
